# EUROPÄISCHE PATENTSCHRIFT

(11) **EP 3 118 140 B1**
(45) Veröffentlichungstag und Bekanntmachung des Hinweises auf die Patenterteilung: **12.06.2019**
(21) Anmeldenummer: 16175534.3
(22) Anmeldetag: 21.06.2016
(51) Int. Cl.: B65D 85/804

(54) **KAPSEL FÜR DIE ZUBEREITUNG EINES FLÜSSIGEN LEBENSMITTELS**
CAPSULE FOR PREPARING A LIQUID FOOD
CAPSULE DE PREPARATION D'UN PRODUIT ALIMENTAIRE LIQUIDE

(30) Priorität: 14.07.2015 CH 10232015
(43) Veröffentlichungstag der Anmeldung: 18.01.2017
(73) Patentinhaber: Delica AG, 4127 Birsfelden (CH)
(72) Erfinder: Gugerli, Raphael, 8904 Aesch (CH); Kurtz, Olivia, 8133 Esslingen (CH)
(74) Vertreter: Hepp Wenger Ryffel AG

(56) Entgegenhaltungen:
- EP-A1- 0 224 297
- EP-A1- 2 236 437
- WO-A1-01/60712
- WO-A1-2012/080928

## Beschreibung

Die vorliegende Erfindung betrifft eine Kapsel mit einem vorzugsweise rotationssymmetrisch ausgebildeten Kapselkörper zur Zubereitung eines flüssigen Lebensmittels nach dem Oberbegriff von Anspruch 1.

Derartige Kapseln finden insbesondere für die Zubereitung vom Kaffee oder kaffeeartigen Getränken verbreitet Anwendung. Die Kapsel bildet dabei die Portionsverpackung für den Transport und die Lagerung einer darin enthaltenen Ausgangssubstanz zur Herstellung eines fertigen Getränkeproduktes. So sind Kapseln mit gemahlenem Kaffeepulver zur Herstellung von Kaffeegetränken weit verbreitet. Des Weiteren sind Kapseln, welche Trockenmilchpulver enthalten zur Herstellung von Milch oder Milchschaum bekannt. Eine zentrale Rolle bei der Zubereitung eines fertigen Getränkeproduktes in einer entsprechenden Getränkezubereitungsmaschine spielt die Ausgestaltung der Kapsel.

Solche Kapseln zur Zubereitung eines flüssigen Lebensmittels sind in vielfachen Ausführungsformen bekannt. So zeigt beispielsweise EP 2 891 615 A1 eine Kapsel mit einem rotationssymetrischen Kapselkörper mit einer umlaufenden Seitenwand und einem Boden, wobei in diesem Kapselkörper eine Substanz in einer Kammer aufgenommen ist, welche durch einen Deckel abgeschlossen wird. Um das Austreten der Substanz aus der Kammer zu verhindern ist über dem Boden ein Filterelement eingelegt, welches ungelöste Substanzpartikel zurückhält und den Fluss durch die Kapsel beschränkt. Nachteilig an dieser Kapsel ist insbesondere, dass die Herstellung der Kapsel aufwendig und entsprechend teuer ist, da mehrere Einzelteile zum Einsatz kommen. Des Weiteren weist die Kapsel aus dem Stand der Technik den Nachteil auf, dass nach dem eigentlichen Extraktionsprozess noch eine grosse Menge von Flüssigkeit in der Kapsel verbleibt und entsprechend die Kapsel nachtropfen kann.

Dokument EP2236437A1 offenbart eine Kapsel gemäß dem Oberbegriff des Anspruchs 1.

Es ist Aufgabe der Erfindung, die Nachteile des Standes der Technik zu überwinden. Insbesondere soll eine Kapsel zur Verfügung gestellt werden, welche nach der Zubereitung des flüssigen Lebensmittels nur noch reduziert oder gar nicht mehr nachtropft.

Diese Aufgabe wird durch die im unabhängigen Patentanspruch 1 definierte Kapsel gelöst. Weitere Ausführungsformen ergeben sich aus den abhängigen Patentansprüchen. Eine erfindungsgemässe Kapsel umfasst einen vorzugsweise rotationssymetrisch ausgebildeten Kapselkörper mit mindestens einer Seitenwand und einem Boden mit einer Austrittsöffnung. Die Kapsel weist weiter einen den Kapselkörper abdeckenden Deckel und ein Filterelement zur Bildung von wenigstens einer Kammer, welche mindestens eine Substanz zur Zubereitung eines flüssigen Lebensmittels enthält, auf. Dabei trennt das Filterelement die Kammer von der Austrittsöffnung ab. Zur Durchleitung einer Flüssigkeit durch die Kammer bilden der Deckel eine Eintrittsseite und der Boden mit der Austrittsseitöffnung eine Austrittsseite. Die Erfindung ist dadurch gekennzeichnet, dass der Boden eine Stützstruktur mit wenigstens einer vorzugsweise zentralen Abstützung für das Filterelement aufweist.

Dadurch, dass der Boden eine Stützstruktur aufweist, kann eine sehr einfache Konstruktion der Kapsel mit einem Filterelement beispielsweise in Form eines Filterpapiers realisiert werden. Die Stützstruktur kann einteilig im Boden der Kapsel integriert sein. Alternativ ist es jedoch auch denkbar, dass eine separate Stützstruktur im Boden der Kapsel eingelegt wird. Zentral dabei ist, dass das Filterelement nicht nur randseitig am Kapselkörper befestigt ist, sondern zusätzlich mittels der Stützstruktur abgestützt werden kann. Entsprechend kann das Filterelement sehr dünn realisiert werden und trotzdem dem für die Extraktion des flüssigen Lebensmittels benötigten hohen Druck standhalten. Je nach Ausgestaltung wirkt die Stützstruktur auch als Durchflussschikane und damit als Tropfbremse, sobald die Kammer drucklos ist. Auch eine Beeinflussung der Adhäsionskräfte zwischen der Flüssigkeit und der Stützstruktur ist durch deren Ausgestaltung möglich.

Die Stützstruktur kann mehrere Stützelemente umfassen, welche im Boden der Kapsel, vorzugsweise einstückig mit dem Boden ausgebildet, angeordnet sind. Dadurch, dass die Stützstruktur nicht nur eine Abstützung sondern mehrere Stützelemente umfasst, wird das Filterelement zusätzlich stabilisiert. Ein unbeabsichtigtes Reissen des Filterelements wird so ausgeschlossen. Durch eine einstückige Ausgestaltung der Stützstruktur bzw. der Stützelemente mit dem Boden kann eine einfache und insbesondere kostengünstige Kapsel zur Verfügung gestellt werden.

Ein lichtes Mass zwischen benachbarten Stützelementen kann maximal 3.0 mm, bevorzugt maximal 2.0 mm, besonders bevorzugt maximal 1.5 mm betragen. Durch die Wahl eines möglichst geringen lichten Masses zwischen den benachbarten Stützelementen kann das Filterelement entsprechend dünner und/oder labiler ausgestaltet werden.

Die Stützstruktur kann mehrere, in konzentrischen Ringen angeordnete Stützelemente umfassen. Eine Anordnung der Stützstruktur bzw. der Stützelemente in konzentrischen Ringen erlaubt eine einfache symmetrische Ausgestaltung der Stützstruktur, sodass der Durchfluss des zubereiteten flüssigen Lebensmittels symmetrisch zu einem zentral angeordneten Auslass erfolgt.

Die Stützelemente können voneinander beabstandete Ringsegmente und/oder geschlossene Ringe aufweisen. Die Ausgestaltung der Stützelemente als voneinander beabstandete Ringsegmente ermöglicht, eine Labyrinthstruktur auszubilden, welche eine zusätzliche Vermischung des zubereiteten Lebensmittels bewirkt. Bei einer Ausgestaltung der Stützelemente aus geschlossenen Ringen kann hingegen eine gute und rundumlaufende Abstützung des Filterelementes gewährleistet werden. Die geschlossenen Ringe können dabei mit oder ohne Durchbrüche ausgestaltet sein. Es hat sich gezeigt, dass geschlossene Ringe mit Durchbrüchen eine zusätzliche Vermischung gewährleisten. Wenn die geschlossenen Ringe jedoch ohne Durchbrüche ausgestaltet sind, wird derjenige Teil des zubereiteten Lebensmittels, welcher nahe der Seitenwand des Kapselkörpers durch das Filterelement hindurch fliesst, diese geschlossenen Ringe an ihrer dem Filterelement zugewandten Seite überwinden müssen, was ebenfalls zu einer zusätzlichen Vermischung führt.

Die Stützstruktur kann eine maximale Höhe von 2.5 mm, bevorzugt maximal 2.0 mm, besonders bevorzugt maximal 1.5 mm aufweisen. Es hat sich gezeigt, dass eine solche Dimensionierung einen guten Kompromiss zwischen idealer Vermischung des zubereiteten Lebensmittels, einer guten Herstellbarkeit und einem akzeptablen Raumbedarf bildet. Die Höhe der Stützstruktur wird dabei ausgehend von der Basis des Bodens gemessen.

Das Filterelement kann Durchlassöffnungen von kleiner als 0.5 mm, bevorzugt kleiner als 0.3 mm, besonders bevorzugt kleiner als 0.2 mm aufweisen. Die Wahl der Grösse der Durchlassöffnungen hat einen wesentlichen Einfluss auf die Herstellung beispielsweise von Kaffee. Durch die Verwendung von sehr kleinen Durchlassöffnungen kann gewährleistet werden, dass das verwendete Kaffeepulver fein gemahlen und somit ein starker Kaffee hergestellt werden kann. Nachteilig hingegen ist, dass sehr kleine Durchlassöffnungen einen höheren Widerstand für die durchfliessende Flüssigkeit bieten, sodass die Herstellung des entsprechenden Lebensmittels mehr Zeit in Anspruch nimmt. Ausserdem kann mittels der Grösse der Durchlassöffnungen auch die bei der Herstellung eines Kaffees vielfach gewünschte Crema beeinflusst werden.

Das Filterelement kann eine Filterfolie oder eine perforierte Folie umfassen. Unter einer Filterfolie wird insbesondere eine Folie oder Membran in Form eines Papierfilters oder eines Polymerfilters oder eines Biopolymerfilters verstanden. Solche Filterelemente in Form einer Filterfolie oder einer perforierten Folie sind einfach handhabbar und kostengünstig in der Kapsel zu integrieren.

Das Filterelement kann auf der gesamten Stützstruktur befestigt sein. Mögliche Verfahren zur Befestigung des Filterelements auf den Stützstrukturen sind kleben, heisssiegeln oder schweissen. Mit einer Befestigung des Filterelements auf allen Stützstrukturen kann verhindert werden, dass das Filterelement sich nicht in einem Bereich übermässig dehnt und durchbiegt und den Zwischenraum zwischen zwei Stützstrukturen ausfüllt. Es kann gewährleistet werden, dass das Filterelement über die gesamte Stützstruktur straff gespannt ist. Es versteht sich von selbst, dass bei der Verwendung von einem Filterelement, welches auf allen Stützstrukturen befestigt ist, die Stützstrukturen bzw. die Stützelemente nicht als geschlossene Ringe ohne Durchbrüche ausgestaltet sein können, da ansonsten die Filterwirkung nicht mehr über die Gesamtfläche des Filterelementes gewährleistet werden kann. Im Gegenzug dazu kann jedoch mit voneinander beabstandeten Ringsegmenten, geschlossenen Ringen mit entsprechenden Durchbrüchen oder mit einem Filterelement, welches nicht auf allen Stützstrukturen befestigt ist, die gesamte Fläche des Filterelementes als aktive Filterfläche genutzt werden. Entsprechend kann ein sehr effizienter Extraktionsprozess des flüssigen Lebensmittels erfolgen.

Die Kapsel kann derart ausgestaltet sein, dass sie kein Aluminium enthält. Aluminium ist in der Verwendung von Kapseln zur Zubereitung von flüssigen Lebensmitteln aus umwelttechnischen Aspekten zu vermeiden. Die Herstellung des Aluminiums bzw. das Recycling des Aluminiums ist aufwendig und sehr energieintensiv. Entsprechend ist eine Kapsel, welche kein Aluminium enthält mit weniger grauer Energie belastet, als eine entsprechende Kapsel mit Aluminium. Hierzu ist idealerweise der gesamte Kapselkörper aus Kunststoff hergestellt, beispielsweise mittels Spritzgusstechnik oder mittels eines Tiefziehverfahrens. Als Kunststoffe haben sich die üblichen, dem Fachmann bekannten Materialien bewährt. Auch der Deckel und das Filterelement müssen entsprechend aus einer Kunststofffolie oder aus einem Papierfilter hergestellt werden.

Die Stützstruktur in Kombination mit dem Filterelement kann derart ausgestaltet sein, dass unter atmosphärischem Druck das Auslaufen von Flüssigkeit aus der Kapsel verhindert oder auf maximal drei, bevorzugt maximal zwei, besonders bevorzugt maximal ein Tropfen pro Sekunde reduziert wird. Dabei wird unter einem atmosphärischen Druck verstanden, dass der Druck innerhalb der Kapsel gleich ist mit dem Druck, welcher ausserhalb der Kapsel herrscht. Durch eine entsprechende Ausgestaltung kann somit erfolgreich ein Nachtropfen der Kapsel verhindert oder zumindest auf ein akzeptables Mass reduziert werden. Die mit der Kapsel verwendete Maschine wird entsprechend weniger verschmutzt, was insbesondere für den Anwender angenehm ist. Ausserdem kann der Anwender einfacher feststellen, wann die Zubereitung des flüssigen Lebensmittels abgeschlossen ist.

Das Filterelement kann in einer Ebene mit einem in Kapselkörper ausgebildeten Absatz angeordnet sein und der Boden kann gegenüber dem Absatz abgesenkt sein. Ein solcher Absatz ist beispielsweise in der Seitenwand des Kapselkörpers ausgebildet. Alternativ kann jedoch auch der Boden eine entsprechende Stufe aufweisen, welche einen Absatz ausbildet. Es ist nicht nur der Boden gegenüber dem Absatz abgesenkt, sondern auch die dem Boden zugeordnete Stützstruktur. Vorzugsweise wird das Filterelement randseitig auf diesem Absatz fixiert. Die Stützstruktur kann an ihrer dem Filterelement zugeordneten Seite ebenfalls in der gleichen Ebene wie der Absatz angeordnet sein. Eine solche Ausgestaltung des Kapselkörpers ermöglicht eine sehr einfache Herstellung und eine definierte Ausgestaltung der Kammer zur Aufnahme der Substanz. Die Befüllung der Kammer mit der Substanz wird vereinfacht.

Die Austrittsöffnung der Kapsel kann von einer zentralen Abstützung überdeckt sein. Eine solche Überdeckung der Austrittsöffnung verhindert, dass sich das Filterelement durchbiegt und die Austrittsöffnung verstopft.

Die Austrittsöffnung kann am Ende eines Auslassrohres angeordnet sein, wobei das Auslassrohr kapselseitig mehrere umlaufend angeordnete Eintrittsöffnungen aufweist. Vorzugsweise endet das Auslassrohr kapselseitig an der zentralen Abstützung. Ein solches Auslassrohr erlaubt es, den aus der Kapsel austretenden Strahl des zubereiteten Lebensmittels zu formen, sodass ein ruhiger Fluss erfolgt. Zusätzlich kann das Auslassrohr mit einem zentralen Strahlformer versehen sein.

Im Auslassrohr oder an dessen Ende, also im Bereich der Auslassöffnung kann eine Verschlussfolie angeordnet sein, welche ein aromadichtes Verschliessen der Kapsel erlaubt.

Die Stützelemente können parallele oder gegeneinander geneigte Seitenwände aufweisen, wobei der eingeschlossene Winkel zwischen den Seitenwänden vorzugsweise kleiner als 20° beträgt.

Anhand von Figuren, welche lediglich Ausführungsbeispiele darstellen, wird die Erfindung im Folgenden näher erläutert. Es zeigen:
- Figur 1:: eine Ansicht von oben einer erfindungsgemässen Kapsel in einer ersten Ausführungsform,
- Figur 2:: einen Querschnitt durch die Kapsel aus Figur 1 entlang der Linie A-A,
- Figur 3:: ein vergrössert dargestellter Ausschnitt C aus der Figur 2,
- Figur 4:: einen zentralen Ausschnitt eines Querschnittes durch die Kapsel nach Figur 1 entlang der Linie B-B,
- Figur 5:: eine Ansicht von oben einer erfindungsgemässen Kapsel in einer zweiten Ausführungsform, und
- Figur 6:: ein vergrössert dargestellter Ausschnitt aus einem Querschnitt durch die Figur 5 entlang der Linie D-D in Analogie zur Figur 3.

Die Figuren 1 und 2 zeigen eine erfindungsgemässe Kapsel 1 in einer ersten Ausführungsform. Dabei ist in der Figur 1 die Kapsel 1 in einer Ansicht von oben dargestellt, während Figur 2 die Kapsel 1 in einem Querschnitt entlang der Linie A-A gemäss Figur 1 zeigt. In der Figur 2 ist zusätzlich ein Deckel 5 eingezeichnet, welcher in der Figur 1 nicht sichtbar ist. Ausserdem wurde eine Substanz 7 zur Zubereitung eines flüssigen Lebensmittels schematisch angedeutet.

Die erfindungsgemässe Kapsel 1 weist einen in wesentlichen rotationssymetrischen Kapselkörper 2 auf. Der Kapselkörper 2 wird durch eine Seitenwand 4 und einen Boden 10 gebildet. Im Boden 10 ist ein Absatz 3 ausgebildet, welcher einen abgesenkten Bereich des Bodens 10 definiert. In diesem abgesenkten Bereich des Bodens 10 ist eine Stützstruktur 11 angeordnet, welche eine zentrale Abstützung 12 sowie mehrere Stützelemente 13 umfasst. Die zentrale Abstützung 12 überdeckt einen Auslass im Boden 10 der Kapsel 1, welche durch ein Auslassrohr 21 mit einer Austrittsöffnung 20 sowie kapselseitig angeordneten Eintrittsöffnungen 22 gebildet wird. Die Stützelemente 13 sind ringförmig koaxial um die zentrale Abstützung 12 herum angeordnet. Dabei bilden die drei inneren Stützelemente 13 jeweils geschlossene Ringe mit Durchbrüchen, während das äusserste Stützelement 13 durch mehrere voneinander beabstandete Ringsegmente gebildet wird.

Auf der Stützstruktur 11 ist ein Filterelement 30 angeordnet, welches verhindert, dass bei der Zubereitung des flüssigen Lebensmittels ungelöste Partikel der Substanz 7 aus der Kapsel 1 ausgespült werden. Bei bestimmungsgemässem Gebrauch der Kapsel 1 wird durch deren Deckel 5 Wasser mit hohem Druck in eine Kammer 6 zwischen Deckel 5 und Filterelement 30 eingespritzt.

In der Kammer 6 wird das Wasser die dort enthaltene Substanz 7 auflösen oder aufbrühen oder extrahieren. Das zubereitete flüssige Nahrungsmittel wird durch das Filterelement 30 gepresst und die Kapsel 1 durch das Auslassrohr 21 bzw. die Austrittsöffnung 20 verlassen. Damit das zubereitete Lebensmittel in einem geordneten Flüssigkeitsstrahl aus der Kapsel 1 austreten kann, weist das Auslassrohr 21 einen zentral angeordneten Strahlformer 23 auf.

Dadurch, dass das Filterelement 30 auf der Stützstruktur 11 aufliegen kann, kann dieses sehr dünn und entsprechend Kostengünstig ausgestaltet werden. Die Gefahr des Reissens wird durch die Anzahl der Stützelemente 13 beeinflusst.

Der Kapselkörper 2 kann aus einem Kunststoffmaterial beispielsweise in Spritzgusstechnik hergestellt werden. Wenn der Deckel 5 ebenfalls aus einem Kunststoffmaterial gefertigt wird, kann eine gegenüber den herkömmlichen bekannten Kaffeekapseln mit Aluminium eine signifikant bessere Ökobilanz erzielt werden.

Die Figur 3 zeigt einen vergrössert dargestellten Ausschnitt C aus der Figur 2. Zu erkennen ist der abgesenkte Bereich des Bodens 10, wobei im Boden 10 ein Absatz 3 ausgebildet wird. Ebenfalls zu erkennen sind die Stützelemente 13 sowie die zentrale Abstützung 12, welche zusammen die Stützstruktur 11 bilden, auf der das Filterelement 13 aufliegt. Ebenfalls erkennbar sind das Auslassrohr 21 sowie die Eintrittsöffnung 22 in dieses Auslassrohr. Die Eintrittsöffnungen 22 erlauben einen Durchtritt des zubereiteten Lebensmittels aus dem abgesenkten Bereich des Bodens 10 in das Auslassrohr 21. Wie bereits vorgängig diskutiert, sind drei der vier Stützelemente 13 als geschlossene Ringe mit Durchbrüchen und das äusserste Stützelement als voneinander beabstandete Ringsegmente ausgebildet. Dadurch, dass die Stützelemente 13 Durchbrüche aufweisen bzw. voneinander beabstandet sind, kann das Filterelement 30 nicht nur auf dem Absatz 3 und der zentralen Abstützung 12 befestigt werden, sondern auch auf den Stützelementen 13 fixiert werden. Das Filterelement 30 wird somit sehr stabil im Bodenbereich der Kapsel 1 festgehalten. Trotzdem kann das Filterelement 30 auf seiner gesamten Fläche als Filter benutzt werden. Das zubereitete Lebensmittel kann entsprechend die gesamte Fläche des Filterelementes 30 durchdringen und trotzdem zur Eintrittsöffnung 22 des Auslassrohrs 21 gelangen.

Figur 4 zeigt einen zentralen Ausschnitt eines Querschnittes durch die Kapsel 1 nach Figur 1 entlang der Linie B-B. Dabei ist die Schnittebene durch den äussersten geschlossenen Ring des Stützelementes 13 gelegt. Es wird lediglich die Schnittfläche mit diesem Stützelement dargestellt. Deutlich zu erkennen sind die Durchbrüche 14, welche trotz befestigtem Filterelement ein Durchdringen des zubereiteten Nahrungsmittels durch das Stützelement 13 erlauben.

Figur 5 zeigt eine Ansicht von oben auf eine erfindungsgemässe Kapsel 1 in einer zweiten Ausführungsform. Die Kapsel weist wiederum einen im Wesentlichen rotationssymetrischen Kapselkörper 2 auf. Deutlich zu erkennen ist wiederum die Stützstruktur 11, welche eine zentrale Abstützung 12 sowie mehrere koaxial um die zentrale Abstützung 12 angeordnete Ringsegmente als Stützelemente 13 aufweist. Lediglich das zweit-äusserste Stützelement 13 ist als umlaufend geschlossener Ring ausgebildet, wie in der Figur 6 weiter erläutert wird. Abgesehen von der unterschiedlich ausgestalteten Stützstruktur 11 ist die Kapsel 1 identisch zur Kapsel 1 der Figur 1.

In der Figur 6 ist ein vergrössert dargestellter Ausschnitt aus einem Querschnitt durch die Kapsel 1 der Figur 5 entlang der Linie D-D in Analogie zu Figur 3 dargestellt. Zu erkennen ist der abgesenkte Bereich des Bodens 10, welcher die Stützstruktur 11 beinhaltet. Die Stützstruktur 11 setzt sich wiederum aus einer zentralen Abstützung 12 sowie aus vier Stützelementen 13 zusammen. Auf dieser Stützstruktur 11 ist das Filterelement 30 angeordnet, welches ausserdem auf dem Absatz 3 des Bodens 10 aufliegt. Im Gegensatz zu Figur 3 ist in der Figur 6 das Filterelement 30 jedoch nur auf dem Absatz 3 und auf drei der vier Stützelemente 13 sowie auf der zentralen Abstützung 12 fixiert. Auf dem zweit-äussersten Stützelement 13 liegt das Filterelement 30 lediglich auf. Dieses Stützelement ist im Gegensatz zu den anderen Stützelementen 13 als geschlossener Ring ausgebildet, welcher keine Durchbrüche aufweist. Durch das lose Aufliegen des Filterelements 30 auf diesem Stützelement kann gewährleistet werden, dass ein zubereitetes Nahrungsmittel, welches durch das Filterelement 30 hindurch fliesst, dieses als durchgehenden Ring ausgestaltete Stützelement überwinden kann. Dieses Überwinden ermöglicht eine weitere Vermischung des Nahrungsmittels auf seinem Weg vom Filterelement 30 durch die Eintrittsöffnungen 22 in das Auslassrohr 21.

## Patentansprüche

1. Kapsel (1) umfassend einen vorzugsweise rotationssymmetrisch ausgebildeten Kapselkörper (2) mit mindestens einer Seitenwand (4) und einem Boden (10) mit einer Austrittsöffnung (20), sowie einen den Kapselkörper (2) abdeckenden Deckel (5) und ein Filterelement (30) zur Bildung von wenigstens einer Kammer (6), welche mindestens eine Substanz (7) zur Zubereitung eines flüssigen Lebensmittels enthält, wobei das Filterelement (30) die Kammer (6) von der Austrittsöffnung (20) abtrennt, wobei zur Durchleitung einer Flüssigkeit durch die Kammer (6) der Deckel (5) eine Eintrittsseite und der Boden (10) mit der Austrittsöffnung (20) eine Austrittsseite bilden, wobei der Boden (10) eine Stützstruktur (11) mit wenigstens einer zentralen Abstützung (12) für das Filterelement (30) aufweist, wobei die Stützstruktur (11) mehrere Stützelemente (13) umfasst, welche im Boden (10) der Kapsel (1) angeordnet sind und einstückig mit dem Boden (10) ausgebildet sind, wobei die Stützstruktur (11) mehrere in konzentrischen Ringen angeordnete Stützelemente (13) umfasst, wobei die Stützelemente (13) geschlossene Ringe mit Durchbrüchen (14) aufweisen, **dadurch gekennzeichnet, dass** die Stützstruktur (11) das Filterelement (30) derart stützt und stabilisiert, dass es einem für die Extraktion des flüssigen Lebensmittels benötigten Druck standhält und ein unbeabsichtigtes Reissen des Filterelementes (30) ausgeschlossen wird.

2. Kapsel (1) nach Anspruch 1, **dadurch gekennzeichnet, dass** ein lichtes Mass zwischen benachbarten Stützelementen (13) maximal **3.0** mm, bevorzugt maximal **2.0** mm, besonders bevorzugt maximal **1.5** mm beträgt.

3. Kapsel (1) nach Anspruch 1 oder 2, **dadurch gekennzeichnet, dass** die Stützelemente (13) voneinander beabstandete Ringsegmente aufweisen.

4. Kapsel (1) nach einem der Ansprüche 1 bis 3, **dadurch gekennzeichnet, dass** die Stützstruktur (11) eine maximale Höhe von **2.5** mm, bevorzugt maximal **2.0** mm, besonders bevorzugt maximal **1.5** mm aufweist.

5. Kapsel (1) nach einem der Ansprüche 1 bis 4, **dadurch gekennzeichnet, dass** das Filterelement (30) Durchlassöffnungen (31) von kleiner als **0.5** mm, bevorzugt kleiner als **0.3** mm, besonders bevorzugt kleiner als **0.2** mm aufweist.

6. Kapsel (1) nach einem der Ansprüche 1 bis 5, **dadurch gekennzeichnet, dass** das Filterelement (30) eine Filterfolie (32) oder eine perforierte Folie umfasst.

7. Kapsel (1) nach einem der Ansprüche 1 bis 6, **dadurch gekennzeichnet, dass** das Filterelement (30) auf der gesamten Stützstrukturen (11) befestigt ist.

8. Kapsel (1) nach einem der Ansprüche 1 bis 7, **dadurch gekennzeichnet, dass** die Kapsel (1) kein Aluminium enthält.

9. Kapsel (1) nach einem der Ansprüche 1 bis 8, **dadurch gekennzeichnet, dass** das Filterelement (30) in einer Ebene mit einem im Kapselkörper (2) ausgebildeten Absatz (3) angeordnet ist und der Boden (10) gegenüber dem Absatz (3) abgesenkt ist.

10. Kapsel (1) nach einem der Ansprüche 1 bis 9, **dadurch gekennzeichnet, dass** die Austrittsöffnung (20) von einer zentralen Abstützung (12) überdeckt ist.

11. Kapsel (1) nach einem der Ansprüche 1 bis 10, **dadurch gekennzeichnet, dass** die Austrittsöffnung (20) am Ende eines Auslassrohres (21) angeordnet ist und das Auslassrohr (21) kapselseitig mehrere umlaufend angeordnete Eintrittsöffnungen (22) aufweist.

## Claims

1. Capsule (1) comprising a capsule body (2), formed preferably in a rotationally symmetric manner, with at least one side wall (4) and a base (10) having an outlet opening (20), and a cover (5) covering the capsule body (2) and a filter element (30) for forming at least one chamber (6) that contains at least one substance (7) for preparing a liquid foodstuff, wherein the filter element (30) separates the chamber (6) from the outlet opening (20), wherein, in order to pass a liquid through the chamber (6), the cover (5) forms an inlet side and the base (10) with the outlet opening (20) forms an outlet side, wherein the base (10) has a supporting structure (11) with at least one central support (12) for the filter element (30), wherein the supporting structure (11) comprises a plurality of supporting elements (13) that are arranged in the base (10) of the capsule (1) and are formed integrally with the base (10), wherein the supporting structure (11) comprises a plurality of supporting elements (13) arranged in concentric rings, wherein the supporting elements (13) have closed rings with apertures (14), **characterized in that** the supporting structure (11) supports and stabilizes the filter element (30) such that it withstands a pressure required for the extraction of the liquid foodstuff and unintended tearing of the filter element (30) is precluded.

2. Capsule (1) according to Claim 1, **characterized in that** a clear dimension between adjacent supporting elements (13) is at most 3.0 mm, preferably at most 2.0 mm, particularly preferably at most 1.5 mm.

3. Capsule (1) according to Claim 1 or 2, **characterized in that** the supporting elements (13) have mutually spaced-apart ring segments.

4. Capsule (1) according to one of Claims 1 to 3, **characterized in that** the supporting structure (11) has a maximum height of 2.5 mm, preferably at most 2.0 mm, particularly preferably at most 1.5 mm.

5. Capsule (1) according to one of Claims 1 to 4, **characterized in that** the filter element (30) has through-openings (31) smaller than 0.5 mm, preferably smaller than 0.3 mm, particularly preferably smaller than 0.2 mm.

6. Capsule (1) according to one of Claims 1 to 5, **characterized in that** the filter element (30) comprises a filter film (32) or a perforated film.

7. Capsule (1) according to one of Claims 1 to 6, **characterized in that** the filter element (30) is fastened to the entire supporting structure (11).

8. Capsule (1) according to one of Claims 1 to 7, **characterized in that** the capsule (1) does not contain any aluminium.

9. Capsule (1) according to one of Claims 1 to 8, **characterized in that** the filter element (30) is arranged in a plane with a shoulder (3) formed in the capsule body (2), and the base (10) is recessed with respect to the shoulder (3).

10. Capsule (1) according to one of Claims 1 to 9, **characterized in that** the outlet opening (20) is covered by a central support (12).

11. Capsule (1) according to one of Claims 1 to 10, **characterized in that** the outlet opening (20) is arranged at the end of an outlet tube (21), and the outlet tube (21) has, on the capsule side, a plurality of inlet openings (22) arranged in an encircling manner.

## Revendications

1. Capsule (1) comprenant un corps de capsule (2) de préférence de forme symétrique de révolution avec au moins une paroi latérale (4) et un fond (10) avec une ouverture de sortie (20), ainsi qu'un couvercle recouvrant le corps de capsule (2) et un élément de filtre (30) pour la formation d'au moins une chambre (6), qui contient au moins une substance (7) pour la préparation d'un produit alimentaire liquide, dans laquelle l'élément de filtre (30) sépare la chambre (6) de l'ouverture de sortie (20), dans laquelle le couvercle (5) forme un côté d'entrée et le fond (10) avec l'ouverture de sortie (20) forme un côté de sortie pour le passage d'un liquide à travers la chambre (6), dans laquelle le fond (10) présente une structure de support (11) avec au moins un appui central (12) pour l'élément de filtre (30), dans laquelle la structure de support (11) comprend plusieurs éléments de support (13), qui sont disposés dans le fond (10) de la capsule (1) et qui sont formés d'une pièce avec le fond (10), dans laquelle la structure de support (11) comprend plusieurs éléments de support (13) disposés en anneaux concentriques, dans laquelle les éléments de support (13) présentent des anneaux fermés avec des passages (14), **caractérisée en ce que** la structure de support (11) supporte et stabilise l'élément de filtre (30) de telle manière qu'il résiste à une pression nécessaire pour l'extraction du produit alimentaire liquide et qu'une déchirure imprévue de l'élément de filtre (30) soit exclue.

2. Capsule (1) selon la revendication 1, **caractérisée en ce qu'**une dimension libre entre des éléments de support voisins (13) vaut au maximum 3,0 mm, de préférence au maximum 2,0 mm, et de préférence encore au maximum 1,5 mm.

3. Capsule (1) selon une revendication 1 ou 2, **caractérisée en ce que** les éléments de support (13) présentent des segments d'anneau espacés les uns des autres.

4. Capsule (1) selon l'une quelconque des revendications 1 à 3, **caractérisée en ce que** la structure de support (11) présente une hauteur maximale de 2,5 mm, de préférence au maximum de 2,0 mm, et de préférence encore au maximum de 1,5 mm.

5. Capsule (1) selon l'une quelconque des revendications 1 à 4, **caractérisée en ce que** l'élément de filtre (30) présente des ouvertures de passage (31) de moins de 0,5 mm, de préférence de moins de 0,3 mm, et de préférence encore de moins de 0,2 mm.

6. Capsule (1) selon l'une quelconque des revendications 1 à 5, **caractérisée en ce que** l'élément de filtre (30) comprend une feuille filtrante (32) ou une feuille perforée.

7. Capsule (1) selon l'une quelconque des revendications 1 à 6, **caractérisée en ce que** l'élément de filtre (30) est fixé sur toute la structure de support (11).

8. Capsule (1) selon l'une quelconque des revendications 1 à 7, **caractérisée en ce que** la capsule (1) ne contient pas d'aluminium.

9. Capsule (1) selon l'une quelconque des revendications 1 à 8, **caractérisée en ce que** l'élément de filtre (30) est disposé dans un plan avec un retrait (3) formé dans le corps de capsule (2) et le fond (10) est abaissé par rapport au retrait (3).

10. Capsule (1) selon l'une quelconque des revendications 1 à 9, **caractérisée en ce que** l'ouverture de sortie (20) est recouverte par un appui central (12).

11. Capsule (1) selon l'une quelconque des revendications 1 à 10, **caractérisée en ce que** l'ouverture de sortie (20) est disposée à l'extrémité d'un tube d'écoulement (21) et le tube d'écoulement (21) présente côté capsule plusieurs ouvertures d'entrée (22) disposées en périphérie.
